# EUROPÄISCHE PATENTSCHRIFT

(11) **EP 3 460 380 B1**
(45) Veröffentlichungstag und Bekanntmachung des Hinweises auf die Patenterteilung: **03.06.2020**
(21) Anmeldenummer: 18194138.6
(22) Anmeldetag: 13.09.2018
(51) Int. Cl.: F42B 10/48, F42B 10/50, F42B 12/48, F42B 10/14

(54) **NEBELKÖRPER**
SMOKE-GENERATING BODY
CORPS FUMIGÈNE

(30) Priorität: 26.09.2017 DE 102017122352
(43) Veröffentlichungstag der Anmeldung: 27.03.2019
(73) Patentinhaber: Rheinmetall Waffe Munition GmbH, 29345 Unterlüß (DE)
(72) Erfinder: Schluhe, Björn, 79117 Freiburg (DE); Weber, Bernd, 79379 Müllheim (DE)
(74) Vertreter: Dietrich, Barbara

(56) Entgegenhaltungen:
- WO-A1-86/06468
- DE-A1- 2 416 118
- DE-C1- 19 602 422

## Beschreibung

Die Erfindung beschäftigt sich mit einem Nebelkörper zur Erzeugung einer Nebelwolke bzw. Nebelwand zum Schutz eines Objektes, Fahrzeugs oder dergleichen vor einer Bedrohung.

Herkömmliche pyrotechnische Nebelkörper für Artillerie- und Mörseranwendungen bestehen in der Regel aus Behältern, in denen der pyrotechnische Nebelsatz gepresst wird und einem darauf aufgelegten Deckel mit zumindest einer Ausblasöffnung für den Austritt des bei der Verbrennung entstehenden Nebels. Ein derartiges Nebelgeschoss zeigt beispielsweise die DE 33 39 039 A1. Im Geschossmantel des Nebelgeschosses sind in Abschussrichtung stapelartig aufeinanderliegend Nebeltöpfe oder Nebelkörper angeordnet, welche nach Abschuss aus diesem Geschossmantel ausgestoßen werden.

Verwendbare Nebelkörper beschreiben beispielsweise die DE 10 2008 019 752 A1 sowie die DE 103 08 307 B4. Die Nebelsubmunition der DE 103 08 307 B4 weist eine Submunitionskörperhülle aus Stahl auf, in deren Innerem sich eine Wirkmasse befindet. Die Submunitionskörperhülle ist in Schussrichtung mit einem Deckel versehen. In diesem befindet sich ein Ausblasloch, aus dem der Nebel nach Anzündung der Wirkmasse austreten kann. Auch die DE 10 2008 019 752 A1 zeigt eine Submunition mit Wirkmassen, wie pyrotechnische Nebel, wobei der Wirkkörperbehälter durch einen Deckel mit Ausblasöffnung verschlossen ist.

Aus fertigungstechnischen Gründen sowie aufgrund der hohen Belastung beim Abschuss der Geschosse, sind die Nebelkörper in den Geschossen so montiert, dass die Ausblasöffnungen in Flugrichtung weisen. Nach dem Abschuss aus dem Geschoss fliegen die Nebelkörper in dieser Ausrichtung bzw. Lage weiter. Das kann dazu führen, dass beim Aufprall auf den Boden die Nebelkörper erlöschen könnten. Nicht auszuschließen ist diese Situation, wenn nasser Boden oder Schnee in größeren Mengen in die Ausblasöffnung(en) eindringt.

Teilweise werden die Nebelkörper mit Fallschirmen oder Bremstüchern versehen, um die Aufprallgeschwindigkeit zu reduzieren, wie beispielsweise in der DE 196 02 422 C1 angedacht.

Des Weiteren ist aus der DE 24 16 118 A1 ein Rauchkörper mit ausschwenkenden Flügeln zur Erhöhung dessen Luftwiderstandes bekannt.

Da nicht immer verhindert werden kann, dass diese insbesondere textilen Bremstücher oder Fallschirme beschädigt werden können, und zudem der Montageaufwand ein sehr hoher ist, stellt sich die Erfindung die Aufgabe, eine andere Möglichkeit zur Erhöhung der Zuverlässigkeit von Nebelkörpern bei Minimierung des Montageaufwandes aufzuzeigen.

Gelöst wird die Aufgabe durch die Merkmale des Patentanspruchs 1. Vorteilhafte Ausgestaltungen sind den Unteransprüchen entnehmbar.

Der Erfindung liegt die Idee zugrunde, zumindest ein den Luftwiderstand erhöhendes Element am Nebelkörper einzubinden bzw. anzubringen, das den Nebelkörper vor dem Aufprall auf den Boden abbremst, um ein tiefes Einsinken insbesondere bei feuchten Böden bzw. einen harten Aufprall auf steinigen Böden zu verringern. Dadurch kann ein mögliches Erlöschen des Nebelkörpers verhindert werden. Ausblasöffnungen, zumindest jedoch eine Ausblasöffnung, kommen nicht so schnell in den Kontakt mit Dreck, Staub oder dergleichen. Das oder die Element/e ist / sind am Nebelkörperboden des Nebelkörpers eingebracht und wird /werden nach dem Ausstoßen aus einer Nebelkörperhülle des Nebelkörpers feder- oder drallgetrieben oder durch den Luftwiderstand getrieben aus dem Nebelkörper ausgefahren und erhöhen so den Luftwiderstand. Das bzw. die Element/e ist / sind in einer Aussparung am Nebelkörperboden oder in einem zusätzlich montierbaren Aufsatzmodul untergebracht. Der luftwiderstandserhöhende Effekt kann durch Scheiben beliebiger Geometrien, Seile oder Bänder mit Gewichten erreicht werden. Dabei liegt der Fokus auf einer geringen Verbauhöhe, um die Erweiterung komprimiert einbauen zu können.

Vorgeschlagen wird somit ein Nebelkörper mit einer Nebelköperhülle und einer darin eingebetteten Nebelmasse, einem Nebelkörperboden sowie einer Nebelkörperoberseite, wobei der Nebelkörper in seiner Nebelköperoberseite zumindest ein Ausblasloch aufweist. Um zu vermeiden, dass beim Auftreffen des Nebelkörpers im Zielgebiet die wenigstens eine Ausblasöffnung mit Schmutz, Staub, Dreck, Boden etc. zugesetzt wird, befindet sich an der Nebelkörperbodenseite wenigstens ein den Luftwiderstand erhöhendes Element. Durch dieses den Luftwiderstand erhöhende Element wird erreicht, dass ein tiefes Einsinken des Nebelkörpers insbesondere bei feuchten Böden bzw. einem harten Aufprall, auf steinigen Böden verringert wird.

Dadurch kann der Einsatzbereich der Nebelkörper erweitert werden und ist nicht mehr umgebungsabhängig, da auch bei sehr nassen Böden und / oder Schnee eine Funktion gewährleistet werden kann. Zudem ist der Materialaufwand zur Realisierung gering, der Montageaufwand ist minimal. Da der prinzipielle Aufbau des Nebelkörpers selbst, wie auch die Anordnung der Nebelkörper im Geschoss erhalten bleiben, muss auch das Fertigungsverfahren nicht verändert werden. Die vorhandenen Betriebsmittel können weiter verwendet werden.

Anhand eines Ausführungsbeispiels mit Zeichnung soll die Erfindung näher erläutert werden.

Es zeigt:
- Fig. 1: mehrere Varianten einer möglichen Konfiguration,
- Fig.2: eine Darstellung der Lage eines zusätzlichen Bauraumes für die Konfiguration zur luftwiderstandserhöhenden Maßnahme am Nebelkörperboden.

In Fig. 1 dargestellt ist skizzenhaft eine Ansicht auf einen Nebelkörperboden 1 eines nicht näher dargestellten Nebelkörpers 2. Nicht näher dargestellt ist ein Deckel des Nebelkörpers 2, in dem zumindest eine Ausblasöffnung eingebracht ist, durch die nach Zündung einer Nebelmasse 13 der sich daraus ergebene Nebel austreten kann. Der Deckel ist seinerseits an der Oberseite des Nebelkörpers 2 angebracht.

Eine erste Konfiguration kann unter Verwendung von Scheiben oder Kreissegmenten 3 ausgeführt sein. Diese Scheiben bzw. Kreissegmente 3 können federunterstützt 4 sein und werden nach dem Ausstoß aus einem Nebelgeschoss, wie beispielsweise in der DE 33 39 039 A1 beschrieben, vor dem Aufprall auf einen Boden ausgetrieben. Alternativ kann auch der Drall für das Austreiben der Scheiben bzw. Kreissegmente 3 genutzt werden.

Eine weitere Konfiguration lässt sich unter Verwendung mehreckiger Scheiben 5, z.B. in Rechteckform, realisieren. Auch diese können federunterstützt 6 sein und werden nach dem Ausstoß aus einem Nebelgeschoss vor dem Aufprall auf einen Boden herausgedrückt. Auch hierbei besteht die Möglichkeit, den Drall für das Herausschieben der Scheiben 5 zu nutzen.

Eine Alternative zu diesen beiden Konfigurationen liegt in der Verwendung von Seilen oder Bändern 8, bevorzugt zwei, an denen ein Gewicht 9 angebracht ist, das das Herausziehen des / der Seile(s) / Bandes / Bänder ermöglicht und dadurch den Luftwiderstand erhöht.

Fig. 2 zeigt eine Aussparung 10 am Nebelkörperboden 1 des Nebelkörpers 2. Seitlich in einer Nebelkörperhülle 11 sind hier Durchbrüche 12 für die luftwiderstandserhöhenden Elemente 3, 5, 8, eingebracht, durch die diese Elemente 3, 5, 8, ausgetrieben werden bzw. durch die diese austreten können, um den luftwiderstanderhöhenden Effekt zu realisieren. Die Anzahl der Durchbrüche 12 ergibt sich aus der Anzahl des/ der Elemente(s) 3,5,8.

## Patentansprüche

1. Nebelkörper (2) mit einer Nebelköperhülle (11) und einer darin eingebetteten Nebelmasse (13), einem Nebelkörperboden (1) sowie einer Nebelkörperoberseite, wobei der Nebelkörper (1) in seiner Nebelkörperoberseite zumindest ein Ausblasloch aufweist, **dadurch gekennzeichnet, dass** am Nebelkörperboden (1) ein oder mehrere den Luftwiderstand erhöhendes Element / erhöhende Elemente (3, 5, 8, 9) angebracht ist / sind.

2. Nebelkörper (2) nach Anspruch 1, **dadurch gekennzeichnet, dass** das den Luftwiderstand erhöhende Element (3) ein oder mehrere, Scheiben oder Kreissegmente aufweist.

3. Nebelkörper (2) nach Anspruch 1, **dadurch gekennzeichnet, dass** das den Luftwiderstand erhöhende Element (5) ein oder mehrere, mehreckige Scheiben aufweist.

4. Nebelkörper (2) nach Anspruch 2 oder 3, **dadurch gekennzeichnet, dass** die Elemente (3, 5) federunterstützt (4, 6) werden.

5. Nebelkörper (2) nach Anspruch 1, **dadurch gekennzeichnet, dass** das den Luftwiderstand erhöhende Element (8, 9) ein oder mehrere Seile oder Bänder, aufweist, an denen jeweils ein Gewicht (9) angebracht ist.

6. Nebelkörper (2) nach einem der Ansprüche 1 bis 5, **dadurch gekennzeichnet, dass** eine Aussparung (10) am Nebelkörperboden (1) des Nebelkörpers (2) vorgesehen ist.

7. Nebelkörper (2) nach Anspruch 6, **dadurch gekennzeichnet, dass** seitlich in der Nebelkörperhülle (11) ein oder mehrere, Durchbrüche (12) eingebracht sind.

8. Artilleriegeschoss mit wenigstens einem Nebelkörper (2) nach einem der Ansprüche 1 bis 7.

9. Mörsergeschoss mit wenigstens einem Nebelkörper (2) nach einem der Ansprüche 1 bis 7.

## Claims

1. Smoke-generating body (2) having a smoke-generating body casing (11) and a smoke-generating mass (13) embedded therein, a smoke-generating base (1) and a smoke-generating upper side, wherein the smoke-generating body (1) has at least one purge hole in its smoke-generating body upper side, **characterized in that** one element or multiple elements (3, 5, 8, 9) increasing air resistance is/are attached to the smoke-generating body base (1).

2. Smoke-generating body (2) according to Claim 1, **characterized in that** the element (3) increasing air resistance has one or multiple plates or circle segments.

3. Smoke-generating body (2) according to Claim 1, **characterized in that** the element (5) increasing air resistance has one or multiple polygonal plates.

4. Smoke-generating body (2) according to Claim 2 or 3, **characterized in that** the elements (3, 5) are spring-mounted (4, 6).

5. Smoke-generating body (2) according to Claim 1, **characterized in that** the element (8, 9) increasing air resistance has one or multiple ropes or straps to each of which a weight (9) is attached.

6. Smoke-generating body (2) according to one of Claims 1 to 5, **characterized in that** a recess (10) is provided in the smoke-generating body base (1) of the smoke-generating body (2).

7. Smoke-generating body (2) according to Claim 6, **characterized in that** one or multiple apertures (12) are introduced laterally in the smoke-generating casing (11) .

8. Artillery projectile having at least one smoke-generating body (2) according to one of Claims 1 to 7.

9. Mortar projectile having at least one smoke-generating body (2) according to one of Claims 1 to 7.

## Revendications

1. Corps fumigène (2) comprenant une enveloppe de corps fumigène (11) et une masse fumigène (13) enrobée dans celle-ci, un fond de corps fumigène (1) ainsi qu'un côté supérieur de corps fumigène, le corps fumigène (1) possédant au moins un trou de soufflage dans son côté supérieur de corps fumigène, **caractérisé en ce qu'**un ou plusieurs éléments (3, 5, 8, 9) augmentant la résistance à l'air sont disposés au niveau du fond de corps fumigène (1) .

2. Corps fumigène (2) selon la revendication 1, **caractérisé en ce que** l'élément (3) augmentant la résistance à l'air possède une ou plusieurs plaquettes ou un ou plusieurs segments de cercle.

3. Corps fumigène (2) selon la revendication 1, **caractérisé en ce que** l'élément (5) augmentant la résistance à l'air possède une ou plusieurs plaquettes polygonales.

4. Corps fumigène (2) selon la revendication 2 ou 3, **caractérisé en ce que** les éléments (3, 5) sont soutenus par ressort (4, 6).

5. Corps fumigène (2) selon la revendication 1, **caractérisé en ce que** l'élément (8, 9) augmentant la résistance à l'air possède une ou plusieurs cordes ou bandes auxquelles est respectivement monté un poids (9).

6. Corps fumigène (2) selon l'une des revendications 1 à 5, **caractérisé en ce qu'**une cavité (10) se trouve au niveau du fond de corps fumigène (1) du corps fumigène (2) .

7. Corps fumigène (2) selon la revendication 6, **caractérisé en ce qu'**une ou plusieurs traversées (12) sont ménagées latéralement dans l'enveloppe de corps fumigène (11).

8. Projectile d'artillerie comprenant au moins un corps fumigène (2) selon l'une des revendications 1 à 7.

9. Projectile pour mortier comprenant au moins un corps fumigène (2) selon l'une des revendications 1 à 7.
